# EUROPÄISCHE PATENTSCHRIFT

(11) **EP 1 455 144 B1**
(45) Veröffentlichungstag und Bekanntmachung des Hinweises auf die Patenterteilung: **27.12.2006**
(21) Anmeldenummer: 04003569.3
(22) Anmeldetag: 18.02.2004
(51) Int. Cl.: F24F 13/08, E06B 7/08

(54) **Lüftungsgitter**
Ventilation grill
Grille de ventilation

(30) Priorität: 07.03.2003 DE 20303783 U
(43) Veröffentlichungstag der Anmeldung: 08.09.2004
(73) Patentinhaber: Uebigauer Elektro- und Schaltanlagen UESA GmbH, 04938 Uebigau (DE)
(72) Erfinder: Hermann, Matthias, 06779 Raguhn (DE)
(74) Vertreter: Schulz, Manfred

(56) Entgegenhaltungen:
- EP-A- 0 501 840
- AU-B- 453 831
- DE-A- 19 729 015
- US-A- 3 302 554
- US-A- 5 349 799
- US-A- 6 138 424

## Beschreibung

Die Erfindung betrifft ein Lüftungsgitter, vorzugsweise an Trafo- und Schaltanlagen, Klima- und Filteranlagen sowie zu belüftenden Fahrzeuganlagen, das in den Außenwänden eines Gehäuses, Gebäudes, einer Umhüllung oder dergleichen anordenbar ist.

Lüftungsgitter sind bekannt. Dabei werden beispielsweise auch Faltengitter für verschiedene Anwendungen und Anwender seit Jahren produziert. Es ist weiterhin bekannt, ein Lochblech mit speziell angeordneten Durchbrüchen durch Pressen von Falten zu einem Lamellengitter zu formen. Hierbei sind wasserabweisende Flächen vorgesehen, die keine Lochungen aufweisen und luftdurchlässige Bereiche mit Lochungen. Die luftdurchlässigen Bereiche sind in den wassergeschützten Bereichen vorgesehen. Je nach Einsatzzweck können die luftdurchlässigen Bereiche bezüglich des offenen Querschnitts verändert werden. Diese bekannten Belüftungsgitter weisen verschiedene Nachteile auf, die den Einsatzbereich erheblich einschränken.

So wird insbesondere beim Einsatz von Lüftungsgittern in Trafostationen, Schaltanlagen oder dergleichen eine Sicherheit gegen Durchstochern gefordert. Das heißt, dass es sicher vermieden werden muss, dass zum Beispiel spielende Kinder mit länglichen, spitzen Gegenständen, Draht oder dergleichen durch das Gitter in das Innere der elektrischen Anlage gelangen. Mit den bekannten Belüftungsgittem ist dies nicht erreichbar, so dass zusätzliche Sicherungsmaßnahmen vorgesehen werden müssen. Diese erhöhen den Aufwand bei der Herstellung oder der Montage derartiger Gitter.

Es ist weiterhin bei den bekannten Lüftungsgittern kein ausreichender Schutz gegen eindringen Staub vorhanden. Dies führt beispielsweise dazu, dass die Anlagen bzw. Anlagenteile in bestimmten Zyklen gereinigt werden müssen. Dadurch entstehen zusätzlichen Kosten für die Unterhaltung der genannten Anlagen.

Aus der Druckschrift DE 11 87 387 ist ein Düsenluftgitter für die Zu- und Abluft für Be- und Entlüftungsanlagen bekannt, Die dort offenbarte Ausführung ist nicht geeignet, als Lüftungsgitter für höhere Anforderungen eingesetzt zu werden. Die Wellenkämme des Lüftungsgitters sind offen und damit gegen Schlagregen nicht sicher. Auch ein Durchstochem bei elektrotechnischen Anlagen ist in keinster Weise verhindert. Staub und Insekten können ungehindert eintreten.

Aus der Druckschrift DE 19 75 409 ist eine Einbaueinheit für Fenster Wände oder dergleichen bekannt, die der Verbesserung des Lärmschutzes in dem zu belüftenden Raum dient. Die Nachteile der zuvor beschriebenen Lösung sind hier in gleicher Weise vorhanden.

Aus der DE 197 29 015 A1 ist ein Verkleidungsblech und ein Verfahren zu seiner Herstellung bekannt. Ein Verfahren zur Abkantung von doppelschaligen Lüftungsblechen ist in dieser Druckschrift nicht beschrieben. Auch ist ein System von Lüftungsgittern mit doppelschaligen Lüftungsgittern in dieser Druckschrift nicht offenbart.

Aufgabe der Erfindung ist es, ein Lüftungsgitter zur Verfügung zu stellen, dass leicht und mit vertretbarem Kostenaufwand herstellbar ist und gleichzeitig die zuvor beschriebenen Nachteile bekannter Lösungen beseitigt.

Die Erfindung geht von dem zuvor beschriebenen Stand der Technik aus und schlägt zur Lösung der gestellten Aufgabe ein Lüftungsgitter, vorzugsweise an Trafo- und Schaltanlagen, Klima- und Filteranlagen sowie zu belüftenden Fahrzeuganlagen, vor, das in den Außenwänden eines Gehäuses, Gebäudes, einer Umhüllung oder dergleichen anordenbar bzw. einsetzbar ist, gebildet aus einem zu einem Lamellengitter gepressten Lochblech, insbesondere einem Faltenlochblech, mit mindestens einem luftdurchlässigen Bereich, welches sich dadurch auszeichnet, dass eine doppelschalige Ausbildung des Gitterbereiches vorgesehen ist und mindestens zwei Faltenlochbleche im Querschnitt betrachtet hintereinander, insbesondere beabstandet voneinander, ein gemeinsames Element bildend angeordnet sind.

Durch die doppelschalige Ausbildung werden gleichzeitig eine Reihe besonderer Vorteile gegenüber den aus dem Stand der Technik bekannten Lösungen erreicht. So wird die für Lüftungsgitter, insbesondere im Elektroanlagenbereich geforderte Stochersicherheit erreicht, da durch die doppelschalige Ausbildung das Durchstochem nicht mehr ermöglicht ist. Der Draht oder spitze Gegenstand wird beim Durchstochem der vorderen Schale auf ein Hindernis, nämlich die zweite Schale treffen, so dass ein weiteres Durchstoßen nicht ermöglicht ist. Der Draht, Gegenstand oder dergleichen wird zwischen den beiden Schalen nach oben, unten oder zur Seite abgelenkt. Dadurch ist eine Durchstoßen der inneren bzw. hinteren Schale bzw. des hinteren Faltenlochbleches nicht mehr möglich.

Die doppelschalige Ausbildung bildet gleichzeitig auch einen wesentlich besseren Schutz gegen Regen, Schlagregen, Schnee oder sich niederschlagende Feuchtigkeit. Die Feuchtigkeit kann zunächst an der äußeren Schale ablaufen. Gegebenenfalls doch eintretendes Wasser bzw. eintretende Feuchtigkeit kann sowohl an der Innenseite der Außenschale als auch an der Innen- und Außenseite der Innenschale problemlos nach unten ablaufen und durch im unteren Bereich angeordnete Entwässerungsöffnungen beispielsweise abgeleitet werden. Da zudem auf Grund der doppelschaligen Ausbildung des Lüftungsgitters lediglich geringe Feuchtigkeitsmengen zwischen die beiden Schalen sich ansammeln werden, können die Feuchtigkeitstropfen aufgrund der Adhäsion an dem Gittermaterial haften und nach unten ablaufen oder verdunsten. Diese positive und gewünschte Eigenschaft wirkt auch bei eventuell auftretendem Schwitzwasser, verursacht durch Temperaturschwankungen, wie sie natürlich vorkommen, oder durch beim An- und Abstellen der Anlagen auftretende Temperaturschwankungen. So kann es beispielsweise nach längerem Abschalten einer Trafostation zur Schwitzwasserbildung kommen, wenn diese wieder in Betrieb genommen wird. Der oder die Trafos werden dabei schneller erwärmt als die Umhüllung, das Gebäude oder Gehäuse.

Eintretender Staub setzt sich zwischen den beiden Schalen des Gitters ab und fällt aufgrund der Schwerkraft nach unten. Dort kann er zusammen mit eventuell abzuleitender Feuchtigkeit über die Entwässerungseinrichtungen nach außen abgeleitet werden. Damit wird das Eindringen von Staub in das Innere des Gehäuses, Gebäudes oder dergleichen wesentlich verringert, so dass die Reinigungszyklen verlängert werden oder ganz entfallen können.

Lüftungsgitter in elektrischen Anlagen, beispielsweise in Trafostationen müssen auch eine hohe Stabilität aufweisen, um bei Störungen oder Havarien auftretende hohe Drücke aufzunehmen ohne zerstört zu werden. Eine doppelschalige Ausbildung ist dabei von Vorteil, weil diese besser in der Lage ist derartige Belastungen sicher abzufangen.

Die doppelschalige Ausbildung hat auch den Vorteil, dass der je nach Einsatzzweck geforderte Anteil von luftdurchlässigen Bereichen sehr leicht variierbar ist, ohne dabei die Durchstochersicherheit zu beeinträchtigen und die Stabilität der oder des Gitters.

Die Erfindung zeichnet sich, wie bereits oben beschrieben, auch dadurch aus, dass mindestens zwei Faltenlochbleche im Querschnitt betrachtet hintereinander, insbesondere beabstandet voneinander, ein gemeinsames Element bildend angeordnet sind. Dabei handelt es sich beispielsweise um eine spezielle Ausbildung des doppelschaligen Elementes, welches aus vorgefertigten Lochblechen durch spezielles Falten und Abkanten erhalten werden kann. Diese Ausführung führt auch zu einer Verbesserung des Herstellungsverfahrens für das erfindungsgemäße Lüftungsgitter. Dies wird später noch näher beschrieben.

Erfindungsgemäß wurde auch gefunden, dass es von Vorteil ist, wenn die mindestens zwei Faltenlochbleche aus Einzelfaltenlochblechen erhalten wurden und durch Verbindungsmittel miteinander verbunden sind. Die Verbindung ist in einfacher Form durch entsprechend gewählte Abkantung mit formschlüssiger Verbindung zumindest im oberen und unteren Bereich möglich. Es sind jedoch auch weitere Verbindungen möglich, zum Beispiel Kleben, Schweißen, vorzugsweise Punktschweißen, Schrauben, Löten oder dergleichen.

Ein weiterer Aspekt der Erfindung ist dadurch angegeben, dass die mindestens zwei Faltenlochbleche durch Ablängen und Abkanten aus einem einzelnen Element erhalten wurden. Diese Variante ist besonders kostengünstig herzustellen, besitzt eine sehr gute Stabilität und hohe Variabilität bezüglich der möglichen Ausführungen. Bei entsprechend vorhandenen Werkzeugen ist die Herstellung durchaus nicht aufwendig. Der Einsatzbereich der hergestellten Belüftungsgitter ist äußerst universell.

Es ist weiterhin von Vorteil, dass das die Faltenlochbleche bildende Material aus Endlos- bzw. Strang- oder Plattenmaterial durch Ablängen, Ausschneiden oder dergleichen erhalten wurde. Dies stellt bei entsprechenden Fertigungsmengen eine weitere Verbesserung des Herstellungsprozesses dar.

Weiter ist es günstig, wenn stirnseitige Verschlussbleche vorgesehen sind, die an verschiedene Größen anpassbar, zur Ein- bzw. Umfassung des Gitters ausgebildet sind. So ist es beispielsweise möglich, die stirnseitigen Verschlussbleche in bestimmten Lagergrößen vorzuhalten, um nicht an bestimmte Herstellungsmaße gebunden zu sein.

Gemäß einer vorteilhaften Weiterbildung wird ein Lüftungsgitter vorgeschlagen, welches sich dadurch auszeichnet, dass der oder die luftdurchlässige(n) Bereich(e) als mit Lochungen versehene Bereiche ausgebildet ist / sind. Die Lochungen sind in Ihrer Größe, Form und Anordnung variabel und recht günstig durch Stanzen beispielsweise zu erhalten.

Erfindungsgemäß wurde weiter gefunden, dass es günstig ist, wenn die Lochungen der oder des luftdurchlässige(n) Bereich(e)s in ihrer Größe bzw. im Durchmesser variierbar, entsprechend der verschiedenen gemäß des Einsatzzweckes bei Störungen bzw. Havarien zu erwartenden im Inneren des Gehäuses auftretenden Drücke bzw. Gasströme an diese anpassbar, ausgebildet sind. Selbstverständlich ist diesbezüglich auch eine Anpassung durch die Variierung der Blechdicken vorgesehen.

Gemäß einer weiteren vorteilhafte Ausbildung der Erfindung ist es vorgesehen, dass ein Teil der luftdurchlässigen Bereiche als Durchbruch ausgebildet ist.

Erfindungsgemäß wurde gefunden, dass es von Vorteil ist, wenn zumindest ein Teil der luftdurchlässigen Bereiche des vorderen bzw. äußeren Faltenlochbleches als Durchbruch ausgebildet ist.

Dabei ist auch von Vorteil, wenn der Durchbruch oder die Durchbrüche eine rechteckige, quadratische, ovale, runde oder mehreckige Form aufweisen. Auch die Anzahl und Größe der Durchbrüche ist entsprechend des jeweiligen Einsatzzweckes sehr universell und nicht auf einige wenige Größen und Formen beschränkt.

Ein weiterer Aspekt der Erfindung ist dadurch angegeben, dass die luftdurchlässigen Bereiche der hintereinander angeordneten Faltenlochbleche versetzt zueinander angeordnet sind. Dieser Versatz erhöht die wasser- bzw. feuchtigkeitsabweisenden Eigenschaften des erfindungsgemäßen Belüftungsgitters weiter. Auch die Staubdurchlässigkeit wird durch diese Anordnung weiter verringert.

Eine vorteilhafte Weiterbildung des erfindungsgemäßen Lüftungsgitters ist dadurch gekennzeichnet, dass die luftdurchlässigen Bereiche und/ oder Durchbrüche der hintereinanderliegenden Faltenlochbleche derart versetzt angeordnet sind, dass die Durchbrüche des vorderen Faltenlochbleches von dem hinteren Faltenlochblech verdeckt sind.

Es ist weiter von Vorteil, wenn die hintereinanderliegenden Faltenlochbleche derart versetzt zueinander und beabstandet voneinander angeordnet sind, dass ein Durchstochern nicht ermöglicht ist. Die versetzte Anordnung bietet dabei eine noch höhere Sicherheit, als dies bereits durch die doppelschalige Ausbildung des Gitters bewirkt wird.

Gemäß einer vorteilhafte Weiterbildung der Erfindung sind wassergeschützte Bereiche, zumindest am hinteren bzw. inneren Faltenlochblech vorgesehen. Diese können aber auch am vorderen bzw. äußeren Faltenlochblech ausgebildet sein. Die sich an den Faltenlochblechen niederschlagende Feuchtigkeit wird durch die Spannkraft derselben oder die Adhäsion an den Faltenlochblechen gehalten und gelangt entlang der Bleche zum unteren Bereich, wo es nach Außen abgeleitet wird.

Dabei hat es sich als besonders vorteilhaft erwiesen, wenn wassergeschützte Bereiche und luftdurchlässige Bereiche versetzt zueinander angeordnet sind, derart dass eventuell eintretende oder sich niederschlagende Feuchtigkeit vorzugsweise an den wassergeschützten Bereichen senkrecht in Einbaurichtung nach unten abläuft. Bezogen auf eine Ausführung mit Lochungen bedeutet dies, dass diese immer, in senkrechter Richtung betrachtet, im Wechsel mit nichtgelochten Bereichen angeordnet sind. Eventuell eintretende Feuchtigkeit wird dadurch immer an nichtgelochten Bereichen beispielsweise nach unten abgeführt.

Erfindungsgemäß hat es sich als auch Vorteil herausgestellt, wenn eine Zuführkantung zumindest im unteren Bereich des Lüftungsgitters bzw. im oder am Rahmen vorgesehen ist, welche nach außen weisende Entwässerungsöffnungen besitzt, über die eventuell eintretendes Wasser und / oder Schwitzwasser nach außen abgeleitet wird. Dabei ist es von Vorteil, wenn die Entwässerungsöffnungen als sogenannte Kiemenöffnungen ausgeführt sind.

Es ist weiterhin von Vorteil, wenn eine Reinigungsvorrichtung vorgesehen ist, die vorzugsweise zwischen den beiden Faltenlochblechen angeordnet ist.

Dabei ist die Reinigungsvorrichtung derart ausgebildet, dass sie pneumatisch, hydraulisch oder mechanisch reinigt. Hierbei sind verschiedene Reinigungsvorrichtungen vorgesehen. Diese kann beispielsweise als Sprüheinrichtung in Form einer Sprühleiste ausgebildet sein. Diese ist in vorteilhafter Weise im oberen Bereich des Gitters zwischen den beiden Faltenlochblechen angeordnet. Möglich ist es auch eine mit Druckluft beaufschlagbare Düsenanordnung vorzusehen, die eine Reinigung mittels Druckluft ermöglicht. Abstreifvorrichtungen sind ebenfalls vorteilhaft zwischen den Faltenlochblechen anordenbar. Auch mit Reinigungsbürsten versehene Reinigungsvorrichtungen sind gemäß der Erfindung zwischen den Faltenlochblechen bewegbar anzuordnen.

Eine Weiterbildung des erfindungsgemäßen Lüftungsgitters zeichnet sich dadurch aus, dass ein Insektenschutz bzw. Schutz vor in das Innere eindringenden Kleinlebewesen an oder in dem Gitter vorgesehen ist.

Der Insektenschutz bzw. Schutz vor in das innere eindringenden Kleinlebewesen wird entsprechend einer Weiterbildung der Erfindung durch die Wahl der Größe der Lochungen, zumindest des hinteren Faltenlochbleches gewährleistet.

Die Erfindung stellt auch ein System von Lüftungsgittern bzw. zur Anfertigung von Lüftungsgittern unterschiedlicher Größe nach einem oder mehreren der zuvor beschriebenen Ausbildungen zur Verfügung, bestehend aus Endlos- bzw. Strangmaterial für Faltenlochbleche mit unterschiedlichen Größen der luftdurchlässigen Bereiche und Durchbrüche, stirnseitigen Verschlussblechen als Endlos- oder Strangmaterial oder für bestimmte Größen vorgefertigt, Insektenschutzvorrichtungen bzw. Schutzvorrichtungen zur Verhinderung des Eindringens von Kleinlebewesen und verschiedenen Reinigungsvorrichtungen. Dadurch ist es dem Hersteller oder Lieferanten der Lüftungsgitter möglich, alle Systemkomponenten auf Vor rat zu produzieren bzw. vorzuhalten, um bei Abruf bestimmter Größen diese schnell entsprechend der gestellten Anforderungen zusammenzustellen und zu liefern

Die Erfindung betrifft auch eine Trafo- oder Schaltanlage, Klima- oder Filteranlage sowie zu belüftende Fahrzeuganlage mit einem Lüftungsgitter nach einem oder mehreren der zuvor beschriebenen Aus- und Weiterbildungen.

Die Erfindung stellt auch ein Verfahren zur Herstellung eines Lüftungsgitters zur Verfügung, welches durch die Abfolge folgender Verfahrensschritte gekennzeichnet ist:
- Ablängen bzw. Ausschneiden des die Faltenlochbleche bildende Materials aus Endlos-, Strang- oder Plattenmaterialmaterial, vorzugsweise einteilig ausgebildetes Strang- oder Plattenmaterial,
- Abkanten der Faltenlochbleche in die gewünschte Form,
- Verbinden der Faltenlochbleche durch Verbindungsmittel,
- Zuschneiden und Befestigen der den Rahmen bildenden Außenseiten.

Das erfindungsgemäße Verfahren ist selbstverständlich auch mit Tafelmaterial für Faltenlochbleche erreichbar, die als Einzelplatten zur Verfügung stehen. Die Platten werden in die entsprechenden Maße geschnitten, abgekantet und anschließend übereinander gelegt und mit Verbindungsmitteln, z.B. Punkschweißen, so verbunden, dass die beiden Platten beabstandet voneinander angeordnet und die luftdurchlässigen Bereiche zueinander versetzt sind. Anschließend werden die zwischenzeitlich gefertigten, abgekanteten, den Rahmen bildenden Außenseiten angebracht, so dass ein Lüftungsgitter als gemeinsames Bau-Element ensteht, welches beispielsweise in eine Trafostation, eine Tür derselben oder anderweitig eingesetzt werden kann.

Die Erfindung wird nachfolgend anhand von Ausführungsbeispielen weiter beschrieben.
Es zeigen:
- Fig. 1a, 1b und 1c: Schnitt durch Ausführungsformen des erfindungsgemäßen Lüftungsgitters
- Fig. 2: Eine Vorderansicht der Darstellung gem. Fig.1
- Fig. 3: Detailansicht eines luftdurchlässigen Bereiches mit sechseckiger Form

Die Fig. 1a, 1b und 1c zeigen jeweils einen Schnitt durch verschiedene Ausführungsformen des erfindungsgemäßen Lüftungsgitters. Mit dem Bezugszeichen 1 ist das vordere bzw. äußere Faltenlochblech bezeichnet, das Bezugszeichen 2 betrifft das hintere bzw. innere Faltenlochblech. Die beiden Faltenlochbleche 1 und 2 sind mittels Verbindungsmitteln 10, im Ausführungsbeispiel mit Punktschweißverbindungen verbunden. Das Lüftungsgitter ist dabei von einem Rahmen 8 umfasst. Im vorderen Faltenlochblech 1 sind luftdurchlässige Bereiche 4 angeordnet. Ein Teil dieser luftdurchlässigen Bereiche kann als Durchbruch 5 ausgebildet sein. Es können auch alle luftdurchlässigen Bereiche des vorderen Faltenlochbleches 1 als Durchbruch 5 ausgebildet sein.

Die Funktionalität hinsichtlich der Durchstochersicherheit und der wasserabweisenden Eigenschaften ist dabei nicht beeinträchtigt. Dies gelingt durch die besondere Anordnung dieser Bereiche, nämlich, in der Darstellung sehr gut ersichtlich, in der waagerechten nach innen weisenden Abwinklung des Faltenlochblechs 1. Da die luftdurchlässigen Bereiche 3 des hinteren bzw. inneren Faltenlochbleches 2 außerdem versetzt zu den luftdurchlässigen Bereichen 4 bzw. den Durchbrüchen 5 angeordnet sind, sind diese gewünschten Eigenschaften weiterhin vorhanden. Mit dem Bezugszeichen 2/1 sind Heftschweißungen angedeutet, die zumindest das hintere Faltenlochblech 2 an den nicht näher bezeichneten, schmalen Seitenteilen des Rahmens fixieren. In beiden Darstellungen der Figuren 1a und 1b ist eine Zuführkantung 6 lediglich schematisch angedeutet. Diese Zuführkantung 6 soll gegebenenfalls abtropfende Flüssigkeit sowie den sich im Gitter ansammelnden Staub aufnehmen. Durch ebenfalls nur schematisch angedeutete Entwässerungsöffnungen 7 kann die Flüssigkeit mit dem Staub dann nach außen abgeleitet werden. Die Figuren 1a und 1b unterscheiden sich dabei lediglich durch die unterschiedliche Ausbildung der Zuführkantung 6. Mit dem Bezugszeichen 9, ist ein wassergeschützter Bereich innerhalb der gestrichelten Linie angegeben. Die Faltungen sind bevorzugt als V-Lammellen ausgeführt, da diese dem Explosionsdruck oder ggf. auch einem Implosionsdruck besonders wirksam widerstehen. Dies gelingt beispielsweise auch dadurch, dass die Lamellen durch den auftretenden Druck zusammengedrückt werden, dadurch allerdings einen größeren Widerstand darstellen.

Die Fig. 2 zeigt eine Vorderansicht des erfindungsgemäßen Lüftungsgitters. Die Darstellung ist dabei halbseitig geschnitten, so dass sowohl das vordere Faltenlochblech 1, als auch das hintere Faltenlochblech 2 sichtbar sind. Die bereits anhand der Figuren 1 beschriebenen Bezugszeichen wurden in Fig. 2 identisch verwendet, so dass auf eine erneute Vorstellung verzichtet wird.

Die Fig. 3 zeigt eine Detailansicht eines luftdurchlässigen Bereiches mit Lochungen, die als Sechseck ausgebildet sind. Die Größe der Lochungen ist dabei so gewählt, dass Insekten diese nicht passieren können. Auch ist die Größe der Lochungen abhängig von dem zu erwartenden Explosionsdruck im Inneren der Anlage beim Eintreten eines Havariefalles.

Die Figuren sind lediglich zum besseren Verständnis der bereits in der Beschreibung vorgestellten Funktionsweise gedacht. Eine Wiederholung der bereits beschriebenen Funktionen und Wirkungen wird deshalb hier nicht noch einmal vorgenommen.

## Patentansprüche

1. Lüftungsgitter, vorzugsweise an Trafo- und Schaltanlagen, Klima- und Filteranlagen sowie zu belüftenden Fahrzeuganlagen, das in den Außenwänden eines Gehäuses, Gebäudes, einer Umhüllung oder dergleichen anordenbar ist, gebildet aus einem zu einem Lamellengitter gepressten Lochblech, insbesondere einem Faltenlochblech, und mindestens einem luftdurchlässigen Bereich, **dadurch gekennzeichnet, dass** eine doppelschaligen Ausbildung des Gitterbereiches vorgesehen ist und mindestens zwei Faltenlochbleche (1, 2) im Querschnitt betrachtet hintereinander, insbesondere beabstandet voneinander, ein gemeinsames Element bildend angeordnet sind.

2. Lüftungsgitter nach Anspruch 1, **dadurch gekennzeichnet, dass** der oder die luftdurchlässige(n) Bereich(e) (3, 4) als mit Lochungen versehene(r) Bereich(e) ausgebildet ist / sind.

3. Lüftungsgitter nach einem oder beiden der vorstehenden Ansprüche, **dadurch gekennzeichnet, dass** die Lochungen der oder des luftdurchlässige(n) Bereich(e)s (3, 4) in ihrer Größe bzw. im Durchmesser variierbar, entsprechend der verschiedenen gemäß des Einsatzzweckes bei Störungen bzw. Havarien zu erwartenden im Inneren des Gehäuses auftretenden Drücke bzw. Gasströme an diese anpassbar, ausgebildet sind.

4. Lüftungsgitter nach einem oder mehreren der vorstehenden Ansprüche, **dadurch gekennzeichnet, dass** die mindestens zwei Faltenlochbleche (1, 2) aus Einzelfaltenlochblechen gebildet sind, die durch Verbinden mit Verbindungsmitteln (10) bzw. Verbindungsverfahren erhalten wurden.

5. Lüftungsgitter nach einem oder beiden der vorstehenden Ansprüche, **dadurch gekennzeichnet, dass** die mindestens zwei Faltenlochbleche (1, 2) durch Ablängen und Abkanten aus einem einzelnen Element erhalten wurden.

6. Lüftungsgitter nach einem oder mehreren der vorstehenden Ansprüche, **dadurch gekennzeichnet, dass** das die Faltenlochbleche (1, 2) bildende Material aus Endlos- bzw. Strang- oder Plattenmaterial durch Ablängen, Ausschneiden oder dergleichen erhalten wurde.

7. Lüftungsgitter nach einem oder mehreren der vorstehenden Ansprüche, **dadurch gekennzeichnet, dass** stirnseitige Verschlussbleche vorgesehen sind, die an verschiedene Größen anpassbar, zur Ein- bzw. Umfassung des Gitters ausgebildet sind.

8. Lüftungsgitter nach einem oder mehreren der vorstehenden Ansprüche, **dadurch gekennzeichnet, dass** ein Teil der luftdurchlässigen Bereiche (3, 4) als Durchbruch (5) ausgebildet ist.

9. Lüftungsgitter nach einem oder mehreren der vorstehenden Ansprüche, **dadurch gekennzeichnet, dass** zumindest ein Teil der luftdurchlässigen Bereiche (3, 4) des vorderen bzw. äußeren Faltenlochbleches (1) als Durchbruch (5) ausgebildet ist.

10. Lüftungsgitter nach einem oder mehreren der vorstehenden Ansprüche, **dadurch gekennzeichnet, dass** der Durchbruch oder die Durchbrüche (5) eine rechteckige, quadratische, ovale, runde oder mehreckige Form aufweisen.

11. Lüftungsgitter nach einem oder mehreren der vorstehenden Ansprüche, **dadurch gekennzeichnet, dass** die luftdurchlässigen Bereiche (3, 4) der hintereinander angeordneten Faltenlochbleche (1, 2) versetzt zueinander angeordnet sind.

12. Lüftungsgitter nach einem oder mehreren der vorstehenden Ansprüche, **dadurch gekennzeichnet, dass** die luftdurchlässigen Bereiche (3, 4) und/ oder Durchbrüche (5) der hintereinanderliegenden Faltenlochbleche (1, 2) derart versetzt angeordnet sind, dass die Durchbrüche (5) des vorderen Faltenlochbleches (1) von dem hinteren Faltenlochblech (2) verdeckt sind.

13. Lüftungsgitter nach einem oder mehreren der vorstehenden Ansprüche, **dadurch gekennzeichnet, dass** die hintereinanderliegenden Faltenlochbleche (1, 2) derart versetzt zueinander und beabstandet voneinander angeordnet sind, dass ein Durchstochern nicht ermöglicht ist.

14. Lüftungsgitter nach einem oder mehreren der vorstehenden Ansprüche, **dadurch gekennzeichnet, dass** wassergeschützte Bereiche (9), zumindest am hinteren bzw. inneren Faltenlochblech (2) vorgesehen sind.

15. Lüftungsgitter nach einem oder mehreren der vorstehenden Ansprüche, **dadurch gekennzeichnet, dass** wassergeschützte Bereiche (9) und luftdurchlässige Bereiche (3, 4) versetzt zueinander angeordnet sind, derart dass eventuell eintretende oder sich niederschlagende Feuchtigkeit vorzugsweise an den wassergeschützten Bereichen senkrecht in Einbaurichtung nach unten abläuft.

16. Lüftungsgitter nach einem oder mehreren der vorstehenden Ansprüche, **dadurch gekennzeichnet, dass** eine Zuführkantung (6) zumindest im unteren Bereich des Lüftungsgitters bzw. im oder am Rahmen (8) vorgesehen ist, welche nach außen weisende Entwässerungsöffnungen (7) aufweist, über die eventuell eintretende Flüssigkeiten, wie z.B. Wasser und / oder Schwitzwasser nach außen abgeleitet wird.

17. Lüftungsgitter nach einem oder mehreren der vorstehenden Ansprüche, **dadurch gekennzeichnet, dass** eine Reinigungsvorrichtung vorgesehen ist, die vorzugsweise zwischen den beiden Faltenlochblechen (1, 2) angeordnet ist.

18. Lüftungsgitter nach einem oder mehreren der vorstehenden Ansprüche, **dadurch gekennzeichnet, dass** die Reinigungsvorrichtung derart ausgebildet ist, dass sie pneumatisch, hydraulisch oder mechanisch reinigt.

19. Lüftungsgitter nach einem oder mehreren der vorstehenden Ansprüche, **dadurch gekennzeichnet, dass** ein Insektenschutz bzw. Schutz vor in das Innere eindringenden Kleinlebewesen an oder in dem Gitter vorgesehen ist.

20. Lüftungsgitter nach einem oder mehreren der vorstehenden Ansprüche, **dadurch gekennzeichnet, dass** der Insektenschutz bzw. Schutz vor in das Innere eindringenden Kleinlebewesen durch die Wahl der Größe der Lochungen, zumindest des hinteren Faltenlochbleches (2) gewährleistet ist.

21. System von Lüftungsgittern bzw. zur Anfertigung von Lütfiungsgittern unterschiedlicher Größe nach einem oder mehreren der vorstehenden Ansprüche 1 bis 20, bestehend aus Endlos- bzw. Strangmaterial oder vorgefertigt in verschiedenen Abmessungen für Faltenlochbleche (1, 2) mit unterschiedlichen Größen der luftdurchlässigen Bereiche (3, 4) und Durchbrüche (5), stirnseitigen Verschlussblechen als Endlos- oder Strangmaterial oder für bestimmte Größen vorgefertigt, Insektenschutzvorrichtungen bzw. Schutzvorrichtungen zur Verhinderung des Eindringens von Kleinlebewesen und verschiedenen Reinigungsvorrichtungen.

22. Trafo- oder Schaltanlage, Klima- oder Filteranlage sowie zu belüftende Fahrzeuganlage mit einem Lüftungsgitter nach einem oder mehreren der vorhergehenden Ansprüche 1 bis 20.

23. Verfahren zur Herstellung eines Lüftungsgitters nach einem der Ansprüche 1 bis 20, **gekennzeichnet durch** die Abfolge folgender Verfahrensschritte:
- Ablängen bzw. Ausschneiden des die Faltenlochbleche bildende Materials aus Endlos-, Strang- oder Plattenmaterialmaterial, vorzugsweise einteilig ausgebildetem Strang- oder Plattenmaterial,
- Abkanten der Faltenlochbleche in die gewünschte Form,
- Verbinden der Faltenlochbleche **durch** Verbindungsmittel,
- Zuschneiden und Befestigen der den Rahmen bildenden Außenseiten.

## Claims

1. Ventilating grid, preferably at transfo and switchboard plants, air conditions and filter installations, as well as at vehicle installations which have to be ventilated which can be arranged in exterior walls of a housing, building, a shell or the like, formed by a perforated plate, in particular a folded perforated plate, pressed onto a lamellar grid, and at least one air permeable region, **characterised in that** a double layer design of the grid region is provided, and at least two folded perforated plates (1, 2) are, seen in cross section, arranged successively, in particular spaced, forming a common element.

2. Ventilating grid according to claim 1, **characterised in that** the air permeable region(s) (3, 4) is/are designed as perforated region(s).

3. Ventilating grid according to one or both of the preceding claims, **characterised in that** the size or the diameter, respectively, of the perforations of the air permeable region(s) (3, 4) can vary, are designed, depending on the differing pressure or gas streams which can be expected to occur in the interior of the housing according to the purpose of use in troubles and damages, so that they can be adapted to the differing pressure or gas streams, respectively.

4. Ventilating grid according to one or more of the preceding claims, **characterised in that** the at least two folded perforated plates (1, 2) are formed by single folded perforated plates which have been obtained by connecting with connecting means (10) or connecting processes, respectively.

5. Ventilating grid according to one or both of the preceding claims, **characterised in that** the at least two folded perforated plates (1, 2) have been obtained by cutting into lengths and folding from a single element.

6. Ventilating grid according to one or more of the preceding claims, **characterised in that** the material forming the folded perforated plates (1, 2) has been obtained by cutting into lengths, clipping or the like endless, extruded or plate material.

7. Ventilating grid according to one or more of the preceding claims, **characterised in that** seal sheets on the front face are provided which are designed in such a way that they can be adapted to different sizes, for bordering or encircling the grid.

8. Ventilating grid according to one or more of the preceding claims, **characterised in that** a part of the air permeable regions (3, 4) is designed as opening (5).

9. Ventilating grid according to one or more of the preceding claims, **characterised in that** at least a part of the air permeable regions (3, 4) of the front or exterior folded perforated plate (1) is designed as opening (5).

10. Ventilating grid according to one or more of the preceding claims, **characterised in that** the opening or the openings (5) has/have rectangular, square, oval, circle or polygon shape.

11. Ventilating grid according to one or more of the preceding claims, **characterised in that** the air permeable regions (3, 4) of the folded perforated plates (1, 2) arranged successively are staggered.

12. Ventilating grid according to one or more of the preceding claims, **characterised in that** the air permeable regions (3, 4) and/or openings (5) of the successively arranged folded perforated plates (1, 2) are arranged staggered in such a way that the openings (5) of the front folded perforated plate (1) are covered by the rear folded perforated plate (2).

13. Ventilating grid according to one or more of the preceding claims, **characterised in that** the successively arranged folded perforated plates (1, 2) are arranged staggered to each other and spaced in such a way that poking through them is not possible.

14. Ventilating grid according to one or more of the preceding claims, **characterised in that** water-protected regions (9) are provided at least on the rear or interior folded perforated plate (2).

15. Ventilating grid according to one or more of the preceding claims, **characterised in that** water-protected regions (9) and air permeable regions (3, 4) are arranged staggered to each other in such a way that possibly occurring or precipitating humidity is drained off preferably at the water-protected regions vertically in the direction of mounting downward.

16. Ventilating grid according to one or more of the preceding claims, **characterised in that** a supply folding (6) is provided at least in the bottom region of the ventilating grid or in or at the frame (8) which has draining openings (7) facing outwards through which possibly entering humidity, for example water and/or condensation water is drained off to the outside.

17. Ventilating grid according to one or more of the preceding claims, **characterised in that** a cleaning device is provided which is arranged preferably between the two folded perforated plates (1, 2).

18. Ventilating grid according to one or more of the preceding claims, **characterised in that** the cleaning device is designed in such a way that it cleans pneumatically, hydraulically or mechanically.

19. Ventilating grid according to one or more of the preceding claims, **characterised in that** a protection against insects or protection against small animals entering the interior is provided at or in the grid.

20. Ventilating grid according to one or more of the preceding claims, **characterised in that** the protection against insects or protection against small animals entering the interior is guaranteed by the selection of the size of the perforations, at least of the rear folded perforated plate (2).

21. System of ventilating grids or for manufacturing ventilating grids of different sizes according to one or more of the preceding claims 1 to 20, comprising endless or extruded material, or pre-fabricated in different dimensions for folded perforated plates (1, 2) with different sizes of the air permeable regions (3, 4) and openings (5), seal sheets at the front face as endless or extruded material or pre-fabricated for certain sizes, insect protection devices or protection devices for preventing small animals from entering, and different cleaning devices.

22. Transfo or switchboard plant, air condition or filter installation as well as vehicle installation which has to be ventilated with a ventilating grid according to one or more of the preceding claims 1 to 20.

23. Method for manufacturing a ventilating grid according to one of the claims 1 to 20, **characterised by** the succession of the following process steps:
- Cutting into lengths or clipping the material forming the folded perforated plates from endless, extruded or plate material, preferably one-piece extruded or plate material,
- Folding the folded perforated plates into the desired shape,
- Connecting the folded perforated plates by connecting means,
- Cutting to size and fastening the exterior surfaces forming the frame.

## Revendications

1. Grille d'aération, utilisée de préférence au niveau de transformateurs, de coffrets de commande, de climatiseurs, de filtres et de systèmes d'aération de véhicules, la grille pouvant être située au niveau des murs extérieurs d'un bâtiment, des parois extérieures d'un châssis, d'une boîte ou d'un élément similaire, là grille étant constituée d'une tôle ajourée formée d'une séquence de lamelles et en particulier d'une tôle ajourée et plissée, ainsi que d'au moins une zone perméable à l'air, **caractérisée en ce que** l'ensemble constituant la grille est formé d'une double couche comportant au moins deux tôles ajourées et plissées (1, 2) situées face à face à une distance donnée et formant une seule grille.

2. Grille d'aération selon la revendication 1, **caractérisée en ce que** la ou les zones (3, 4) perméables à l'air sont des zones comportant des jours.

3. Grille d'aération selon une ou deux des revendications précédentes, **caractérisée en ce que** la taille ou le diamètre des jours de la ou des zone(s) (3, 4) peut être adapté(e) aux usages ou aux éventuelles situations de dysfonctionnement afin d'être adapté(e) à des pressions et à des flux gazeux pouvant le cas échéant être générés à l'intérieur du châssis.

4. Grille d'aération selon une ou plusieurs des revendications précédentes, **caractérisée en ce qu'**une double tôle ajourée et plissée (1, 2) comporte deux tôles ajourées, liées entre elles par des moyens de connexion (10) ou par des procédés de connexion.

5. Grille d'aération selon une ou plusieurs des revendications précédentes, **caractérisée en ce qu'**au moins deux tôles ajourées et plissées (1, 2) sont obtenues à partir d'un seul élément par un procédé de découpe et de pliage.

6. Grille d'aération selon une ou plusieurs des revendications précédentes, **caractérisée en ce que** les matériaux permettant de fabriquer des tôles ajourées et plissées (1, 2) sont des matériaux se présentant sous forme de rouleaux, de tiges ou de plaques, qui sont ensuite raccourcis et découpés.

7. Grille d'aération selon une ou plusieurs des revendications précédentes, **caractérisée en ce que** les grilles peuvent être fixées et/ou serties par des tôles formant un cadre, qui peut être ajusté à différentes dimensions de grilles.

8. Grille d'aération selon une ou plusieurs des revendications précédentes, **caractérisée en ce qu'**une partie de la zone perméable à l'air (3, 4) comporte une ouverture ininterrompue (5).

9. Grille d'aération selon une ou plusieurs des revendications précédentes, **caractérisée en ce qu'**au moins une partie de la zone perméable à l'air (3, 4) de la tôle ajourée et plissée (1) avant ou extérieure comporte une ouverture (5).

10. Grille d'aération selon une ou plusieurs des revendications précédentes, **caractérisée en ce que** la forme de l'ouverture ou des ouvertures (5) peut être rectangulaire, carrée, ovale, ronde ou polyédrique.

11. Grille d'aération selon une ou plusieurs des revendications précédentes, **caractérisée en ce que** les zones perméables à l'air (3, 4) des tôles ajourées et plissées (1, 2), situées face à face, sont décalées latéralement l'une par rapport à l'autre.

12. Grille d'aération selon l'une ou plusieurs des revendications précédentes, **caractérisée en ce que** les zones perméables à l'air (3, 4) et/ou les ouvertures (5) des tôles ajourées et plissées (1, 2), situées face à face, sont décalées de façon à ce que les ouvertures (5) de la tôle ajourée et plissée avant (1) soient couvertes par la tôle ajourée et plissée arrière (2).

13. Grille d'aération selon une ou plusieurs des revendications précédentes, **caractérisée en ce que** le décalage et la distance entre les tôles ajourées et plissées (1, 2), situées l'une derrière l'autre, sont choisis de façon à ce qu'un simple outil ne puisse pas traverser les deux.

14. Grille d'aération selon une ou plusieurs des revendications précédentes, **caractérisée en ce qu'**il existe au moins au niveau de la tôle ajourée et plissée arrière ou intérieure (2) des zones fermées (9), protégées contre les projections d'eau.

15. Grille d'aération selon une ou plusieurs des revendications précédentes, **caractérisée en ce que** les zones fermées (9), protégées contre les projections d'eau, et les zones perméables à l'air (3, 4) sont décalées les unes par rapport aux autres de façon à ce que, le cas échéant, l'humidité entrante
ou la condensation s'écoule, à l'état monté, verticalement vers le bas et de préférence au niveau de la zone fermée.

16. Grille d'aération selon une ou plusieurs des revendications précédentes, **caractérisée en ce qu'**il existe au moins dans la zone inférieure de la grille d'aération ou du cadre (8) un rebord (6) possédant des ouvertures extérieures d'écoulement (7) qui permettent, le cas échéant, de guider des liquides rentrés à l'intérieur de la grille, par exemple de l'eau et/ou de la condensation, vers l'extérieur.

17. Grille d'aération selon une ou plusieurs des revendications précédentes, **caractérisée en ce qu'**un dispositif de nettoyage est prévu et situé, de préférence, entre les deux tôles ajourées et plissées (1, 2).

18. Grille d'aération selon une ou plusieurs des revendications précédentes, **caractérisée en ce que** le dispositif de nettoyage est configuré de façon à pouvoir nettoyer par des moyens pneumatiques, hydrauliques ou mécaniques.

19. Grille d'aération selon une ou plusieurs des revendications précédentes, **caractérisée en ce qu'**il existe au niveau de la grille une protection contre les insectes, empêchant les petits animaux de rentrer à l'intérieur de la grille.

20. Grille d'aération selon une ou plusieurs des revendications précédentes, **caractérisée en ce que** la protection contre les insectes, empêchant les petits animaux de rentrer à l'intérieur de la grille, est réalisée par le choix des dimensions des ouvertures de la tôle ajourée et plissée et ceci, au moins au niveau de la tôle ajourée et plissée arrière (2).

21. Système de grilles d'aération ou de fabrication de telles grilles, de dimensions variables, selon une ou plusieurs des revendications précédentes 1 à 20, consistant en des dispositifs de protection contre les insectes, empêchant les petits animaux de rentrer à l'intérieur de la grille, en différents dispositifs de nettoyage et en des tôles ajourées et plissées (1, 2) comportant des zones perméables à l'air (3, 4), des ouvertures (5) de dimensions différentes et des tôles formant un cadre autour des grilles, ces tôles étant fabriquées à partir de matériaux se présentant sous forme de rouleaux, de tiges ou prédécoupées à différentes dimensions.

22. Transformateur, coffret de commande, climatiseur, filtre ou système d'aération pour véhicules, comportant une grille d'aération selon une ou plusieurs des revendications précédentes 1 à 20.

23. Procédé de fabrication d'une grille d'aération selon une des revendications 1 à 20, **caractérisé par** la séquence de procédés de fabrication suivante :
- coupe et découpe des matériaux, formant ultérieurement des tôles ajourées et plissées, matériaux disponibles sous forme de rouleaux, de tiges ou de plaques et de préférence sous forme d'une seule pièce pouvant être, soit des tiges, soit des plaques,
- pliage des tôles ajourées à la forme souhaitée,
- interconnexion des tôles ajourées et plissées par des moyens de connexion,
- découpe et fixation des parties extérieures formant le cadre.
